# EUROPÄISCHE PATENTSCHRIFT

(11) **EP 0 645 105 B1**
(45) Veröffentlichungstag und Bekanntmachung des Hinweises auf die Patenterteilung: **12.03.1997**
(21) Anmeldenummer: 94114219.2
(22) Anmeldetag: 09.09.1994
(51) Int. Cl.: A47B 9/14

(54) **Tisch und Tischsystem**
Table and table system
Table et système à tables

(30) Priorität: 23.09.1993 DE 4332437
(43) Veröffentlichungstag der Anmeldung: 29.03.1995
(73) Patentinhaber: Eggersmann GmbH + Co. KG, 32339 Espelkamp (DE)
(72) Erfinder: Moll, Reiner, D-73527 Schwäbisch Gmünd-Lindach (DE); Utz, Andreas, D-73565 Spraitbach (DE)
(74) Vertreter: Schroeter, Helmut, Dipl.-Phys.

(56) Entgegenhaltungen:
- EP-A- 0 551 639
- US-A- 4 022 136
- US-A- 4 080 080

## Beschreibung

Die Erfindung bezieht sich auf einen Tisch, insbesondere auf einen Bürotisch der Bauart gemäß dem Oberbegriff des Anspruchs 1 und ein aus derartigen Tischen bestehendes Tischsystem.

Zur Einrichtung eines Arbeitsraumes, beispielsweise eines Büros, in dem ein oder mehrere Tische aufgestellt und ihrer speziellen Verwendung gemäß eingestellt werden, ist es erforderlich, Tische mit verschiedenen Höhen zu verwenden. Aber auch bei einem Umzug oder einer Umstrukturierung einer Büroorganisation, bei einer Erweitetung oder bei Einfuhrung neuer Arbeitsmittel wie EDV-Geräte oder dergleichen müssen oft kurzfristig ein oder mehrere Tische in der Höhe an die jeweiligen Anforderungen angepaßt werden. Dies kann unter Umständen mehrmals hintereinander notwendig werden, bis die endgültige Einstellung gefunden worden ist.

Es sind Tische bekannt, die höhenverstellbar sind. Dabei sind zur Höhenverstellung jeweils verschiedene Werkzeuge nötig, um einzelne Verbindungselemente zu lösen und abzubauen. Dann werden das oder die Tischbeine ausgezogen oder auf andere Weise verlängert und die Verbindungselemente wieder angebaut und festgezogen. Dies erfordert jeweils Zeit und besondere Sorgfalt, um die in der Regel sehr kleinen Verbindungselemente nicht zu verlieren.

In der EP-A-0 551 639 wird ein Tisch mit einer Tischplatte offenbart mit mindestens einem die Tischplatte tragenden Träger und mit mindestens einem Bein und einem Fuß, wobei der Träger im Bein höheneinstellbar gelagert ist, und wobei der Träger im wesentlichen zur Tischplatte parallele Auflageflächen aufweist, wobei an die Auflageflächen sich im Winkel dazu ein Schrägstab anschließt, der von oben in das Bein mündet. Aus der US-A-4,022,136 ist ein höhenverstellbarer Tisch für behinderte Leute bekannt, der aufgrund seiner Konstruktion leicht mobil ist und vom Benutzer leicht zu verstellen ist. Dieser Tisch weist eine Tischplatte, einen Träger, ein Bein und einen Fuß auf. Dieser Tisch weist ferner eine manuell lösbare Rastvorrichtung, ein aufreißendes Kulissenprofil auf, wobei die Rastvorrichtung in den zugehörigen Rastpunkten einer Kulissenführung des Beines einrastbar ist.

Die bekannten Tische weisen eine Reihe von Nachteilen auf. So muß beispielsweise bei heute oft verwendeten verketteten Bürotischsystemen zur Höhenverstellung entweder ein Modul nach dem anderen abgebaut, in der Höhe verstellt und nach Höhenverstellung der anderen Module wieder an diese angebaut werden, oder das ganze System muß zur Verstellung auf die Seite gelegt oder angehoben und zeitweise unterstützt werden. Hierzu sind mehrere Hilfspersonen oder der Einsatz von besonderen Vorrichtungen notwendig. Innerhalb der Tische oder Tischmodule verlegte Kabel oder dergleichen müssen entweder zur Höhenverstellung umständlich demontiert werden, oder machen evtl. ein Neuanfertigen der jeweiligen Kabelkanäle nötig.

Zur Einstellung der gewünschten Höhe wird üblicherweise ein Maßstab neben den Tisch gehalten. Dies erfordert eine zusätzliche Hand. Die genannten Tische haben meistens keine günstige Angriffsfläche, die es beim Ein- oder Verstellen der Höhe ermöglichen, ohne die Gefahr einer Verletzung durch Einklemmen oder Einzwicken, den Tisch mit einer Hand eindeutig festzuhalten und mit der anderen Hand das oder ein Bein für die exakt gewünschte Höhe einzustellen.
Es gibt auch Tische, die integrierte Höhenverstellungsmechanismen aufweisen. Diese sind jedoch unverhältnismäßig teuer und gleichzeitig aufgrund ihrer aufwendigen Konstruktion anfällig und schwer. Es werden hierbei auch alle Beine gleichzeitig verkürzt oder verlängert, so daß auf individuelle Bodenunebenheiten keine Rücksieht genommen werden kann.

Es soll nun Aufgabe der Erfindung sein, einen höhenverstellbaren Tisch zu schaffen, der ohne die Nachteile des Standes der Technik in der Höhe verstellbar ist.

Zur Lösung dieser Aufgabe wird ein Tisch gemäß Anspruch 1 vorgeschlagen. Bei diesem Tisch ist es möglich, daß eine Person beispielsweise ganz alleine eine Höhenverstellung vornehmen kann. Diese Person kann den Tisch an dem Schrägstab sicher und eindeutig ergreifen, hochheben und halten, während sie mit der anderen Hand die Rastvorrichtung löst, die Länge des Beines anhand der ablesbaren Höhenmarkierung einstellt und nach Einrasten der Rastvorrichtung den Tisch wieder auf den Boden absetzt. Damit ist bei einem einbeinigen Tisch die Höhenverstellung erledigt. Bei einem mehrbeinigen Tisch oder einem System aus mehreren Tischen wird der Vorgang mit jedem weiteren Bein wiederholt. Hierzu müssen vorteilhafterweise weder in den Tischen verlegte Kabel demontiert werden, noch bei einem System aus zwei oder mehreren Tischen diese voneinander abgebaut werden.
Weitere vorteilhafte Ausführungsbeispiele der Erfindung ergeben sich aus den Unteransprüchen.

Ausführungsbeispiele mit weiteren Merkmalen der Erfindung werden im folgenden anhand der Zeichnungen beschrieben.
- Figur 1: zeigt perspektivisch einen Tisch mit (hier durchsichtig dargestellter) von einem Y-förmigen Träger getragener runder Tischplatte.
- Figur 2: zeigt perspektivisch einen rechteckigen Tisch, wobei zwei als Querträger ausgebildete Träger von je zwei Beinen getragen werden.
- Figur 3: zeigt perspektivisch ein Tischsystem aus Tischen der Figuren 1 und 2, die über eine Tischkopplung verbunden sind, wobei die Träger des Rechtecktisches über Zargen miteinander verbunden sind.
- Figur 4: zeigt perspektivisch einen Teil eines Trägers eines Tisches mit Schrägstab und Kulissenprofil, wobei das Kulissenprofil in Position in der Kulissenführung eines teilweise durchsichtig dargestellten Beines mit einer Rastvorrichtung gezeigt wird.
- Figur 5: zeigt schematisch die Anordung nach Figur 4 mit der Rastvorrichtung.
- Figur 6: zeigt perspektivisch ein Tischsystem ähnlich wie Figur 3 mit Kabelprofilen und Tischkopplung.
- Figur 7: zeigt einen Teil eines Querträgers von unten.
- Figur 8: zeigt im Schnitt ein Ausbildungsbeispiel eines Beines mit der darin angeordneten Kulissenführung.
- Figur 9: zeigt das Profil aus Figur 8 mit eingeklipsten Kabelkanälen.
- Figur 10: zeigt im Schnitt ein Steckprofil zur Fußaufnahme.
- Figur 11: zeigt eine als Hohlprofil ausgebildete Zarge mit angegliederter Lasche sowie einen Kabelkanal.
- Figur 12: zeigt die Zarge mit Anbauteilen für eine Blende.
- Figur 13: zeigt perspektivisch ein Tischsystem mit Winkeltisch.
- Figur 14: zeigt perspektivisch einen Rechtecktisch mit aufgesetzter Konsole.

Figur 1 zeigt einen Tisch mit einer Tischplatte 2 einem hier Y-förmig ausgebildeten Träger 4 sowie mit einem Bein 7 und einem Fuß 8. Der hier verwendete Träger 4 ist mit zwei in Y-Form zueinander stehenden Schrägstäben 5 ausgebildet, an die sich ein hier nicht sichtbares Kulissenprofil 6 anschließt, welches im Bein 7 versteckt ist. Das Bein 7 steht auf dem Fuß 8, der hier als Tellerfuß ausgebildet ist. Es ist hier aufgrund der durchsichtig dargestellten runden Tischplatte gut erkennbar, daß der Schrägstab 5 des Trägers 4 gut greifbar zum Halten des Tisches erteichbar ist. Die zur Höhenverstellung des Tisches angeordnete Rastvorrichtung 46 ist wie das Kulissenprofil 6 in dieser Darstellung nicht zu sehen.

Figur 2 zeigt einen rechteckigen Tisch mit zwei als Querträger 12 ausgebildeten Trägern, welche mit ihren Kulissenprofilen in jeweils zwei Beinen 7 stecken. In diesem Fall sind die Beine auf Füße 8 gesteckt, die einen Durchmesser, der etwas größer als der Beindurchmesser ist, aufweisen. Die durchsichtig gezeigte Tischplatte 2 liegt auf den Auflageflächen 3 auf. Am diese schließen sich hier auch wieder Schrägstäbe 5 an, die in das hier nicht gezeigte Kulissenprofil 6 übergehen, welche im jeweiligen Bein verborgen sind.

Figur 3 zeigt ein Tischsystem, zusammengesetzt aus den Tischen aus Figur 1 und Figur 2, wobei diese Tische durch eine Tischkopplung 76 miteinander verbunden sind. Über diese Tischkopplung 76 können Kabel von einem Tisch zum anderen geführt werden, ohne unfallträchtig zwischen den Tischen zu weit nach unten zu hängen. Die Querträger 12 sind durch Zargen 18 miteinander verbunden, wobei die Zargen 18 auch zum Tragen des Tisches geeignet sind. Die Tischkopplung 76 ist in beiden Tischen gelenkig gelagert, so daß jeder Tisch für sich unabhängig vom anderen angehoben werden kann und in der Höhe verstellt werden kann, ohne daß die beiden Tische vorher voneinander gelöst werden müssen. Die Tischkopplung 76 wird später in Figur 6 noch näher erläutert.

In Figur 4 ist ein abgebrochener Querträger 12 gezeigt, der über seinen Schrägstab 5 in das Kulissenprofil 6 mündet, welches hier durch Weglassung von Teilen des Beines 7 sichtbar ist. Das Bein 7 ist hier als Hohlprofil dargestellt, welches die Kulissenführung 16 beinhaltet. In die Kulissenführung 16 wird das Kulissenprofil 6 von oben eingeschoben und mit Hilfe der Rastvorrichtung 46 in der gewählten Höhe gehalten.

Die Figuren 4 und 5 zeigen diesen Rastmechanismus, einmal perspektivisch und einmal im Schnitt (Figur 5). Auf die hier beim Träger 12 flügelfömige Erweiterung 13 der Auflagefläche 3 schließt sich der Schrägstab 5 an, der in das Kulissenprofil 6 mündet. Dies ist nach unten gerichtet in zwei zueinander elastische Profilabschnitte geteilt, in denen die Rastvorrichtung 46 Aufnahme findet. Der Riegel 48 ist, sieh von oben nach unten erstreckend, in einer Achse 47 drehbar gelagert. Am oberen Ende des Riegels 48 ist ein Druckknopf 54 aufgesteckt, der sich zur Tischaußenseite aus dem Kulissenprofil 6 erstreckt. Am unteren anderen Ende des Riegels 48 ist eine Rastnase 49 angebracht, welche in der (in Figur 5) schraffiert gezeichneten Stellung in der Bohrung 58 einrastet. Figur 4 zeigt eine Zwischenstellung des Riegels 48 bei gedrücktem Druckknopf 54. Die Rastnase 49 ist hier etwas oberhalb einer Bohrung 58 zu sehen. Wird nun auf den Knopf 54 in der (in Figur 5) gezeigten Darstellung nach rechts gedrückt, d.h. in das Kulissenprofil hinein, so dreht sich der Riegel 48 um die Achse 47, so daß die Rastnase 49 aus der Öffnung 58 der Kulissenführung nach innen in das Kulissenprofil 16 tritt, und der Riegel 48 in die Stellung 48' bewegt wird. In diesem Zustand kann das Bein 7 mit seiner Kulissenführung 16 nach unten abgezogen werden oder auch nur um einige Löcher weiter nach unten bewegt werden, um die Tischhöhe zu vergrößern. Sitzt die Rastnaste 49 wieder über einer Bohrung 58, kann der Druckknopf 54 wieder losgelassen werden, so daß die Rastnase 49 in einer anderen Bohrung 58 der Kulissenführung 16 einrasten kann. Damit der Riegel 48 immer wieder in die Rastposition gedrängt wird, ist eine Feder 56 angeordnet, die den Riegel 48 so vorspannt, daß die Rastnase 49 in einer Bohrung 58 sicher behalten wird. Eine die Tischhöhenverstellung vornehmende Person steht vorzugsweise außerhalb des Tisches (das ist hier auf der linken Seite) und kann zu diesem Zweck die auf dem Kulissenprofil etwa mittig und vorzugsweise erhaben aufgebrachte Höhenmarkierung 63 lesen, nach der er die Tischhöhe einstellen kann. Das Bein 7 mit seiner in sich befindlichen Kulissenführung 16 ist vorzugsweise aus Strangpreßprofil gefertigt. Dadurch wird eine möglichst leichte Tischkonstruktion erreicht.

Wie in Figur 4 im oberen Teil zu erkennen ist, ist ein Teil des Strangpreßprofiles des Beines 7 vom oberen Rand des Beines bis zur Oberkante 66 so ausgeklinkt, daß eine Profilausnehmung 64 entsteht. Diese Profilausnehmung 64 dient dazu, den Schrägstab 5 in das Bein 7 "eintauchen" zu lassen. Der Riegel 48 weist eine Bohrung 50 auf, durch die eine Schraube 61 hindurchgehen kann. In Figur 5 ist die Schraube 61, die im Schraubengewinde 60 des linken elastischen Profilabschnittes des Kulissenprofiles 6 eingeschraubt ist, gezeigt. Zur Sicherung des mit der Rastvorrichtung 46 festgelegten Kulissenprofils 6 in der Kulissenführung 16 wird die Schraube gegen den rechten Profilabschnitt geschraubt, wobei ein Schraubenschlüssel sich durch die hier auf der linken Seite befindliche Bohrung 59 hindurch erstrecken kann, um die beiden Profilabschnitte gegeneinander zu spreizen, damit sich diese von innen nach außen an den hier gelochten Flächen der Kulissenführung 16 anlegen und das Kulissenprofil 6 in der Kulissenführung 16 klemmend sichern. Diese Sicherung ist nicht notwendig, jedoch zweckmäßig.

Der in Figur 5 gezeigte rechte elastische Profilabschnitt des Kulissenprofiles 6 hat zweckmäßigerweise eine mit 65 bezeichnete Verjüngung, um die Einführung des Kulissenprofils 6 in die Kulissenführung 16 bei der Erstmontage einfacher zu gestalten. In Figur 5 wird die obere Kante des Beines 7 gezeigt, welches von oben mit einem Deckel 68, welcher in das Profil eingeschnappt werden kann, abgedeckt ist. Darunter ist in Position 6' gestrichelt zu erkennen, wo die höchste Position des Kulissenprofils 6 liegt. Daran ist zu sehen, daß durch die schwalbenschwanzähnliche Führung des Kulissenprofils 6 in der Kulissenführung 16 jederzeit eine stabile Führung des Trägers im Bein gewährleistet ist.

Figur 6 zeigt perspektivisch einen Ausschnitt eines Tischsystems mit einem rechts abgebrochenen Rechtecktisch, an den über eine Tischkopplung 76 ein einbeiniger Tisch mit einer im wesentlichen rechteckigen Tischplatte angeschlossen ist. Die Form der Tischplatte ist im übrigen frei wählbar. Hier ist gut der Übergang eines Kabels, welches vom Rechtecktisch aus einem in der Zarge 18 eingehängten Kabelprofil 30 herausführt und über den Querträger 12 oder entsprechende Öffnungen darin auf den Teller 82 der Brücke 80 der Tischkopplung 76 fuhrt. Die Tischkopplung 76 ist über Lager 78 am Querträger 12 und an der Tischplatte 2 des einbeinigen Tisches gelenkig befestigt. Auch hier ist zu erkennen, daß jeder der beiden Tische für sich unabhängig vom anderen in seiner Höhe verstellbar ist, ohne daß die Tischkopplung 76 gelöst werden muß. Die Anordnung des Kabelprofils 30 in der Zarge 18 wird später noch in der Figur 12 genauer beschrieben. Dadurch, daß der Teller 82 auf der gelenkig gelagerten Brücke 80 der Tischkopplung 76 aufgesetzt wird, ist es nach individuellen Wünschen frei wählbar, wie breit der Teller 82 für die zu führenden Kabel ausgelegt wird. Es ist eine Breite bis nahezu zur Tischbreite denkbar.

Figur 7 zeigt den Teil des Trägers 12, der in Figur 4 gezeigt ist, von unten und einen Teil davon von der Seite. Hierbei ist noch einmal die Gewindebohrung 60 für die Klemmschraube 61 gut zu erkennen sowie die Ausnehmung 53, die als Drehlager für den Riegel 48 um die Achse 47 dient. Der Riegel 48 hat, wie in Figur 4 gezeigt, seitliche Auffalzungen, um ihn im Kulissenprofil 6 in den Ausnehmungen 52 zentriert zu halten. Es ist hier ein das Gewinde 60 verlängernder Federbund 57 dargestellt, um den sich eine in Figur 5 gezeigte Trapezfeder 56 zentrieren und halten kann, um den Riegel gegen den gegenüberliegenden Profilabschnitt zu drücken. Die flügelartigen Erweiterungen 13 der Auflagefläche 3 weisen hier Bohrungen 15 auf, um den Querträger mit der Tischplatte 2 zu verbinden zu können. In Figur 7 ist auch der von unten sichtbare Hohlraum 11 zu sehen, wie er in Figur 4 nur gestrichelt markiert ist. In diesem Hohlraum 11 werden vorzugsweise Kabel oder dergleichen geführt. Diese Kabel verlaufen vom Boden über den Tischfuß nach oben und gehen innerhalb des Hohlraumes 11 im Schrägstab 5 über in den Hohlraum 11 des Trägers 12. Von dort aus werden die Kabel in Kabelprofile 30 zur Tischmitte hin geführt oder, wie in Figur 6 gezeigt, über Tischkopplungen 76 zu einem anderen Tisch geleitet. Selbstverständlich sind diese Hohlräume von unten mit aufklipsbaren Abdeckungen verschließbar, so daß es keine "fliegenden" Leitungen gibt. Auf der linken Seite der Figur 7 ist in Blickrichtung des Pfeiles A das untere Ende des Kulissenprofils 6 gezeigt. Hier sind die Höhenmarkierungen 63 zu erkennen, die entsprechend der ausgesogenen Länge des Kulissenprofils 6 aus der Kulissenführung 16 zu sehen sind.

Figur 8 zeigt ein vorzugsweise angewendetes Profil, welches zweckmäßigerweise aus Aluminiumstrangpreßprofil hergestellt werden kann. Hier ist die Ausnehmung 64 angedeutet, die, wie auch in Figur 4 gezeigt, das Eindringen des Schrägstabes 5 in das Bein 6 möglich macht. Ferner ist die einer Schwalbenschwanzführung ähnliche Profilierung der Kulissenführung 16 zu erkennen.

Figur 9 zeigt nun das Profil des Beines 6 mit eingeklipsten Kabelkanälen 32 und 34. Diese Kanäle und das Bein sind hier im Schnitt gezeigt, jedoch aus Gründen der Übersichtlichkeit nicht schraffiert. Die Profile werden vorzugsweise aus elastischem Kunststoff hergestellt, der aus Designgründen auch farblich abgestimmt werden kann, und sie dienen zur Führung von dünnen und dicken Kabeln. In der Regel wird der Kabelkanal 32 Verwendung finden, da er das Kabel in der Ausnehmung des Beines 7 geschützt halten kann. Für den Fall, daß jedoch eine große Anzahl von Kabeln oder auch sehr dicke Kabel geführt werden müssen, ist die Anwendung des Kabelkanals 34 zweckmäßig. Zur Befestigung der Füße, die runden Tellern mit nach oben ragenden Gewindeschrauben entsprechen, wird zweckmäßigerweise das Steckprofil 98 gemäß Figur 10 eingesetzt. Dies wird zweckmäßigerweise in die Kulissenführung 16 des in den Figuren 8 und 9 gezeigten Beinprofils eingeschoben und in der geeigneten Position im Beinprofil verschweißt oder verklebt. Die Bohrungen 100, 101 und 102 sind mit Gewinden versehen, in die von unten Schrauben eingedreht werden können. Zweckmäßigerweise wird für einen einbeinigen Tisch ein Fuß mit zwei Schrauben in die Gewinde 100 und 102 eingeschraubt. Das Gewinde 101 dient zu einer zentralen Befestigung eines Fußes.

Wie aus der Beschreibung der vorhergehenden Figuren zu erkennen ist, handelt es sich bei dem hier verwendeten Profil des Beines 7 um ein Multifunktionsprofil, welches viele Aufgaben zu erfüllen im Stande ist.

Die Figuren 11 und 12 zeigen das Profil der Zarge 18, das die Träger 12 miteinander verbindet. An diese Zarge 18 werden zweckmäßigerweise verschiedene Anbauteile angegliedert. Die Zarge 18 weist Aufnahmenuten 19, 21 auf, um Anbauteile zur Befestigung weiterer Komponenten zu befestigen. So ist in Figur 11 eine Lasche 22 gezeigt, über die mittels der Schraube 23 durch Eingreifen der Lasche in die obere Aufnahmenut 19 die Tischplatte 2 an der Zarge 18 befestigt wird. Ein in der etwa kreisrunden Aufnahmenut 21 von rechts eingeschnappter Schuh 24, der vorsingsweise aus Kunststoffmaterial ist und elastisch ausgearbeitet ist, ist von rechts eingeschnappt, um einen Winkel 26, der über eine schwalbenschwanzähnliche Führung mit dem Winkel 26 verbunden ist, festzuhalten. In der Achse 25 wird eine Schraube ähnlich wie Schraube 23 durch den Winkel 26 hindurch geschraubt, um den Winkel 26 an der Tischplatte 2 zu befestigen. Der an den Befestigungspunkt 25 anschließende, circa 45 Grad abgewinkelte Winkelteil verläuft im eingebauten Zustand etwa parallel dem Schrägstab 5 des Trägers 12, um im Befestigungspunkt 27 eine Blende 28 zu tragen. Während der Winkel 26 nur eine geringe Längserstreckung hat, kann sich die Blende 28 über die gesamte Tischbreite erstrecken. Die in Figur 11 abgebrochen gezeigte Blende 28 kann selbstverständlich so weit nach unten ragen, wie es individuelle Wünsche nötig machen. Diese Blende 28 hat eine Schutzfunktion. So ist es von Vorteil, wenn von der Tischvorderseite nicht in den Fußraum eines Tisches gesehen werden kann. Desweiteren ist es von Vorteil, wenn der am Tisch Sitzende vor ungünstiger Luftströmung geschützt wird oder unnötiger Wärmeverlust verhindert wird.
Figur 12 zeigt das Profil der Zarge 18 mit einem darin eingeklipsten Kabelprofil 30. Der Klipsmechanismus ist in der hertorgehobenen Darstellung X zu sehen. Das Kabelprofil 30 ist vorzugsweise aus elastischem Kunststoffmaterial gefertigt, so daß ein Einschnappen des Kopfes des Profils, wie in Einzelheit X groß dargestellt, sich einfach erreichen läßt. Einzelheit Y zeigt die rechte abgewinkelte Seite des Kabelprofils 30 mit sich nach außen erstreckenden konvexen Erhebungen, welche dasin dienen, eine gefällige Oberflächenstruktur zu erreichen. Dies ist besonders von Vorteil, wenn das Kabelprofil 30, wie im vorliegenden Fall, vorsingsweise aus Kunststoffregeneratmaterial hergestellt wird, welches in sich leichte Farbschwankungen birgt. Das lose Aufhängen der Blenden 28, wie in Figur 11 gezeigt, hat den Vorteil, daß ein Dagegenstoßen mit dem Fuß oder anderen Gegenständen bei diesem relativ freihängenden Teil nicht zu Verletzungen führt, da die Blende 28 ausweichen kann. In der Regel ist sie jedoch so weit vom Fußraum, der in der Figur 11 links der Blende 28 liegt, entfernt, daß eine derartige Kollision eigentlich nicht zu befürchten ist. Die Blende wird vorsingsweise aus Kunststoffmaterial hergestellt.

Figur 13 zeigt ein Tischsystem, das aus einem runden Tisch und einem Winkeltisch zusammengesetzt ist und mit einer Tischkopplung 76 verbunden ist. Zum Tragen der Tischplatte 2 des Winkeltisches werden neben dem Querträger 12 und dem Y-förmigen Träger 4 Zargen 18 eingesetzt, welche über Steckwinkel 20, deren Winkel dem Winkel der Tischplatte entspricht, verbunden sind. Diese Steckwinkel 20 sind vorsingsweise Aluminiumdruckgußteile, welche in ihrer Außenkontur so gestaltet sind, daß sie in das Innenprofil der Zarge 18 einsteckbar sind. Man kann nach dem Einstecken eine Verschraubung oder andere Befestigung vorsehen.

Figur 14 zeigt einen Rechtecktisch mit von unten an die Tischplatte angeschraubten Adaptern 92, welche Säulen 94 tragen, auf die wiederum eine Konsole 96 aufgesetzt ist. Durch die Verwendung dieser Anbauteile ist das vorliegende Tischsystem bzw. jeder einzelne Tisch auch mit einer sogenannten dritten Ebene versehbar, in der zweckmäßigerweise zusätzliche Arbeitsgeräte, wie Bildschirme, Ordner oder dergleichen, angeordnet werden können. Auch bei Anbau derartiger Konsolen für die dritte Ebene ist es (natürlich bei abgeräumtem Tisch) problemlos möglich, den mit einer erfindungsgemäßen Höhenverstellung versehenen Tisch einer individuell gewünschten Höhe anzupassen Es ist auch aufgrund der einzeln verstellbaren Tische problemlos möglich, die Beine in verschiedene Längen zu bringen, wenn die Standfläche dies nötig machen sollte. Die in Figur 9 gezeigten Kabelkanäle 32 und 34 können auch so ausgebildet werden, daß sie mit Veränderung der Tischhöhe ihre Länge entsprechend verändern. Es ist immer gewährleistet, daß keine fliegenden oder lose liegenden Kabel die störungsfreie Verwendung der Tische oder Tischsysteme behindern. Wie in Figur 13 am Beispiel des Winkeltisches zu erkennen ist, kann der Tisch wahlweise auf der einen Seite durch einen Querträger 12 über zwei Beine 7 getragen werden und auf der anderen Seite durch einen Y-förmigen Träger 3 mit einem Bein 7. Hierbei ist auch gut zu erkennen, daß der Abstand der parallel liegenden Zargen 18 immer gleich ist, gleich ob die Zargen an einen Querträger 12 oder an einem Y-förmigen Träger 3 befestigt werden. Das heißt, der Winkeltisch aus Figur 13 könnte auch als gerader Tisch angeordnet werden, ohne Steckwinkel 20. Auch in diesem Fall könnten die Zargen 18 parallel laufen. Zweckmäßigerweise können die Tischplatten am dafür vorgesehenen Punkt für ein mit einem Kabel verbundenes Arbeitsgerät mit Durchbrüchen angebracht werden, die mit einschlägigen elastischen Abdeckungen verschließbar sind, so daß nur eine für das Kabel bzw. dessen Durchmesser notwendige Öffnung entsteht. Auch die oberen Enden der Beine 7 sind zweckmäßigerweise mit einschnappbaren Deckeln, wie in den Figuren 5 und 6 gezeigt, versehen. Um ein möglichst geringes Gewicht für sämtliche Bauteile zu erreichen, sind vorzugsweise für den Querträger 12 und den Träger 3 Aluminiumdruckguß vorzusehen. Die Beine 7 werden günstigerweise aus Aluminiumstrangpreßprofil hergestellt, ebenso die Zargenprofile 18. Zweckmäßigerweise wird sämtliches Material, welches keine hohen Tragekräfte aufzunehmen hat, wie Kabelprofile 30, Kabelkanäle 32, 34 und die Tischkopplung 76, aus Kunststoff hergestellt.

## Patentansprüche

1. Tisch, insbesondere Bürotisch
a) mit einer Tischplatte (2),
b) mit mindestens einem die Tischplatte tragenden Träger (4, 12) und
c) mit mindestens einem Bein (7) und einem Fuß (8),
d) wobei der Träger (4, 12) im Bein höheneinstellbar gelagert ist,
e) wobei der Träger (4, 12) im wesentlichen zur Tischplatte (2) parallele Auflageflächen (3, 13) aufweist,
f) wobei an die Auflageflächen sich im Winkel dazu ein Schrägstab (5) anschließt, der, abhängig von der Höheneinstellung, von der Seite und/oder von oben in das Bein (7) mündet,
g) wobei an den Schrägstab ein sich nach unten erstreckendes Kulissenprofil (6) anschließt,
**gekennzeichnet** durch folgende Merkmale:
h) das Kulissenprofil weist an seiner Außenseite Höhenmarkierungen (63) auf,
i) das Kulissenprofil weist eine manuell lösbare Rastvorrichtung (46) auf, die in dazugehörigen Rastpunkten einer Kulissenführung (16) des Beines (7) einrastbar ist,
j) wobei die Rastvorrichtung (46) mit einem Riegel (48) versehen ist, welcher im Inneren des Kulissenprofils um eine quer zur Beinlängsachse liegende Achse (47) gegen eine vorgespannte Feder (56) kippbar angeordnet ist.

2. Tisch nach Anspruch 1, dadurch **gekennzeichnet**, daß der Riegel (48) mit einem Druckknopf und mit einer Rastnase (49) versehen ist.

3. Tisch nach Anspruch 2, dadurch **gekennzeichnet**, daß durch Betätigung des Druckknopfes die Rastnase (49) in als Bohrungen (58) ausgebildeten Rastpunkten aus- und einrastbar ist.

4. Tisch nach Anspruch 5, dadurch **gekennzeichnet**, daß im Kulissenprofil (6) im Bereich der Rastvorrichtung (46) eine Sicherungvorrichtung angeordnet ist.

5. Tisch nach Anspruch 6, dadurch **gekennzeichnet**, daß die Sicherungvorrichtung als Klemmvorrichtung ausgebildet ist.

6. Tisch nach Anspruch 5, dadurch **gekennzeichnet**, daß das Kulissenprofil (6) an seinem vom Schrägstab (5) weg weisenden Ende in zwei zueinander elastische Profilabschnitte geteilt ist, und daß Mittel vorgesehen sind, durch welche durch Aufspreizen der Profilabschnitte das Kulissenprofil gegen die Kulissenführung klemmbar ist.

7. Tisch nach Anspruch 6, dadurch **gekennzeichnet**, daß einer der Profilabschnitte mit einem durchgehenden Gewinde (60) versehen ist, in welches eine Schraube (61) in Richtung zum anderen Profilabschnitt einschraubbar ist, um den anderen Profilabschnitt vom erstgenannten wegzudrücken.

8. Tisch nach Anspruch 7, dadurch **gekennzeichnet**, daß die Schraube (61) einen Schraubenkopf aufweist, über den sie durch eine Bohrung (59) im Kulissenprofil (6) von außen mit einem Schraubenschlüssel festziehbar und lösbar ist.

9. Tisch nach einem der vorhergehenden Ansprüche, wobei der Tisch zwei Träger (4, 12) aufweist, die über Zargen (18) miteinander verbunden sind.

10. Tisch nach Anspruch 9, **gekennzeichnet** durch eine winkelige Tischplatte (2), wobei in den Zargen (18) Steckwinkel (20) angeordnet sind, die in der Winkelform den Tischplatten (2) entsprechen.

11. Tisch nach Anspruch 10, dadurch **gekennzeichnet**, daß die Zargen (18) Strangpreßprofile sind.

12. Tisch nach einem der Ansprüche 9, 10 oder 11, dadurch **gekennzeichnet**, daß die Zargen Aufnahmenuten (19, 21) zur Aufnahme von verschiedenen Anbauteilen (22, 24, 30) aufweisen.

13. Tisch nach Anspruch 12, dadurch **gekennzeichnet**, daß in die Aufnahmenuten Laschen (22) greifen, an die die Tischplatte (2) angeschraubt werden kann.

14. Tisch nach Anspruch 12, dadurch **gekennzeichnet**, daß in die Aufnahmenuten Schuhe (24) greifen, die teilweise an der Tischplatte (2) befestigte Winkel (26) tragen, welche ihrerseits Blenden (28) tragen.

15. Tisch nach Anspruch 12, dadurch **gekennzeichnet**, daß in die Aufnahmenuten Kabelprofile (30) greifen, die zur Aufnahme von Kabeln oder dergleichen geeignet sind.

16. Tisch nach Anspruch 15, dadurch **gekennzeichnet**, daß die Profile aus Kunststoff-Regenerat bestehen.

17. Tisch nach einem der vorhergehenden Ansprüche, dadurch **gekennzeichnet**, daß der oder die Träger (4, 12) und das oder die Beine (7) Ausnehmungen (11) aufweisen, die zur Aufnahme von Kabeln oder dergleichen dienen.

18. Tisch nach Anspruch 17, dadurch **gekennzeichnet**, daß die Ausnehmungen (11) mit Abdeckungen (32, 34) versehen sind.

19. Tisch nach Anspruch 18, dadurch **gekennzeichnet**, daß die Abdeckungen (32, 34) ohne Werkzeug montierbar und demontierbar sind.

20. Tisch nach Anspruch 18, dadurch **gekennzeichnet**, daß die Abdeckungen (32, 34) sich jeder Höheneinstellung des Beines (7) anpassen lassen.

21. Tisch nach Anspruch 19 und/oder 20, dadurch **gekennzeichnet**, daß die Abdeckungen (32, 34) in oder über die Ausnehmungen (11) klipsbar sind.

22. Tisch nach einem der vorhergehenden Ansprüche, dadurch **gekennzeichnet**, daß die Beine (7) am oberen Ende stirnseitig ein- oder mehrteilige Schutzkappen (68) aufweisen.

23. Tisch nach einem der vorhergehenden Ansprüche, **gekennzeichnet** durch als Strangpreß-Profil oder Roll-Profil ausgebildete Beine (7), die zur Fußbefestigung damit verbindbare Steckprofile (98) aufweisen.

24. Tisch nach Anspruch 22, dadurch **gekennzeichnet**, daß die Steckprofile mit Gewinden (100, 101, 102) zur Fußbefestigung versehen sind.

25. Tisch nach einem der vorhergehenden Ansprüche, dadurch **gekennzeichnet**, daß der oder die Träger (4, 12) und dessen oder deren Abdeckung(en) Anschlußeinrichtungen aufweisen zur Aufnahme einer Tischkopplung (76) zur Verbindung mit einem weiteren Tisch.

26. Tischsystem bestehend aus zwei oder mehr Tischen gemäß einem oder mehreren der Ansprüche 1 bis 25, dadurch **gekennzeichnet**, daß die Tische mit einer zur Verbindung von Tischen verschiedener Höhe ausgebildeten Tischkopplung (76) verbunden sind.

27. Tischsystem nach Anspruch 26, dadurch **gekennzeichnet**, daß die Tischkopplung (76) aus zwei Anschlußabschnitten (78) und einem dazwischenliegenden Mittelabschnitt (80) besteht.

28. Tischsystem nach Anspruch 27, dadurch **gekennzeichnet**, daß der Mittelabschnitt einen Teller (82) trägt.

29. Tischsystem nach einem der Ansprüche 27 oder 28, dadurch **gekennzeichnet**, daß die Anschlußabschnitte (78) zur Befestigung am Träger (4, 12) oder direkt an der Tischplatte (2) ausgebildet sind.

30. Tischsystem nach einem der vorhergehenden Ansprüche, dadurch **gekennzeichnet**, daß einzelne Tischplatten auf ihrer Unterseite Adapter (92) aufweisen, an die sich um und über die Tischplatten erstreckende Säulen (94) angegliedert sind, welche Konsolen (96) oder dergleichen tragen.

## Claims

1. A table, particularly an office table comprising
a) a table top (2)
b) at least one support (4, 12) carrying the table top and
c) at least one leg (7) and one foot (8),
d) wherein the support (4, 12) is mounted to the leg in a heigt adjustable manner,
e) wherein the support (4, 12) comprises supporting surfaces (3, 13) substantially parallel to the table top (2),
f) wherein adjoining the supporting surfaces, at an angle to same, an inclined bar (5) extends which, depending on the height adjustment, extends into the leg (7) from the side and/or from the top,
g) wherein the inclined bar is followed by a downwardly extending sliding block profile (6),
characterized in that
h) the sliding block profile is provided with height markings (63) on its outside,
i) the sliding block profile comprises a manually releasable locking device (46) which can lock into associated locking points of a sliding block profile guide (16) of the leg (7),
j) wherein the locking device (46) comprises a locking bar (48) which is arranged inside the sliding block profile and is tiltable against a biased spring (56) around an axle (47) which lies transversely to a longitudinal axis of the leg.

2. Table according to claim 1, characterized in that the locking bar (48) is provided with a push-button and with a latch (49).

3. Table according to claim 2, characterized in that by actuating the push-button the latch (49) can be moved out of and locked into locking points in the form of bores (58).

4. Table according to claim 3, characterized in that a securing device is arranged in the sliding block profile (6) in the area of the locking device (46).

5. Table according to claim 4, characterized in that the securing device is in the form of a clamping device.

6. Table according to claim 5, characterized in that the sliding block profile (6) at its end facing away from the inclined bar (5) is divided into two profile sections which are flexible in relation to each other, and in that means are provided by which, by spreading the profile sections, the sliding block profile can be clamped against the sliding block profile guide.

7. Table according to claim 6, characterized in that one of the profile sections has a continuous screw-thread (6) into which a screw (61) can be screwed in the direction of the other profile section to push the other profile section away from the former.

8. Table according to claim 7, characterized in that the screw (61) has a screw head by means of which it can be tightened and loosened from the outside with the aid of a screwdriver through a bore (59) in the sliding block profile (6).

9. Table according to anyone of the preceding claims, wherein the table comprises two supports (4, 12) being connected to one another by frame bars (18).

10. Table according to claim 9, characterized by an angled table top (2), wherein in the frame bars (18) plug-in angle irons (20) are arranged, the angled shape of which corresponds to that of the table tops (2).

11. Table according to claim 10, characterized in that the frame bars (18) are extruded profiles.

12. Table according to one of the claims 9, 10 or 11, characterized in that the frame bars comprise receiving grooves (19, 21) to hold various additional parts (22, 24, 30).

13. Table according to claim 12, characterized in that brackets (22) engage into the receiving grooves to which the table top (2) can be screwed.

14. Table according to claim 12, characterized in that shoes (24) engage into the receiving grooves, which shoes carry angle irons (26) partly mounted to the table top (2) the angle irons in turn carrying panels (28).

15. Table according to claim 12, characterized in that cable profiles (30) engage into the receiving grooves which are capable to hold cables or the like.

16. Table according to claim 15, characterized in that the profiles are made of regenerated plastic.

17. Table according to one of the preceding claims, characterized in that the one support or the supports (4, 12) and the one leg or the legs (7) have recesses (11) which serve to hold cables or the like.

18. Table according to claim 17, characterized in that the recesses (11) are provided with covers (32, 34).

19. Table according to claim 18, characterized in that the covers (32, 34) can be mounted and removed without tools.

20. Table according to claim 18, characterized in that the covers (32, 34) can be adapted to any height adjustment of the leg (7).

21. Table according to claim 19 and/or 20, characterized in that the covers (32, 34) can be clipped into or over the recesses (11).

22. Table according to one of the preceding claims, characterized in that the legs (7) are provided at the top end at the front with one-part or multi-part protective caps (68).

23. Table according to one of the preceding claims, characterized by legs (7) made of an extruded or rolled profile having plug-in profiles (98) being connectable therewith for fastening the feet.

24. Table according to claim 22, characterized in that the plug-in profiles are provided with screw threads (100, 101, 102) for fastening the feet.

25. Table according to one of the preceding claims, characterized in that the support or the supports (4, 12) and their cover(s) have connecting devices for receiving a table coupling (76) for connection to another table.

26. Table system consisting of two or more tables according to one or more of the claims 1 to 25, characterized in that the tables are connected by a table coupling (76) provided for connecting tables of different heights.

27. Table according to claim 26, characterized in that the table coupling (76) consists of two connection sections (78) and a center section (80) positioned there between.

28. Table system according to claim 27, characterized in that the center section carries a plate (82).

29. Table system according to claim 27 or 28, characterized in that the connection sections (78) are designed for mounting to the support (4, 12) or directly to the table top (2).

30. Table system according to anyone of the preceding claims, characterized in that individual table tops are provided on their underside with adapters (92) to which uprights (94) are linked, which extend around and above the table tops and which carry consoles (96) or the like.

## Revendications

1. Table, notamment table de bureau, comportant
a) un plateau de table (2),
b) au moins un support (4, 12) portant le plateau de table et
c) au moins une jambe (7) et un pied (8),
d) le support (4, 12) étant logé dans la jambe de manière à pouvoir être réglé en hauteur,
e) le support (4, 12) présentant des surfaces d'appui (3, 13) essentiellement parallèles au plateau de table (2),
f) les surfaces d'appui étant suivies d'une barre oblique (5) qui forme un angle avec elles et qui, en fonction du réglage en hauteur, débouche latéralement et/ou d'en haut dans la jambe (7),
g) la barre oblique étant suivie d'un profilé en coulisse (6) s'étendant vers le bas,
caractérisée par ce qui suit,
h) le profilé en coulisse présente à son côté extérieur des repères de hauteur (63),
i) le profilé en coulisse présente un dispositif d'encliquetage (46) pouvant être détaché manuellement, qui peut être encliqueté dans les points d'encliquetage d'un guidage à coulisse (16) de la jambe (7),
j) le dispositif d'encliquetage (46) étant pourvu d'un verrou (48) qui est disposé de manière à pouvoir être culbuté contre un ressort précontraint (56) à l'intérieur du profilé en coulisse, autour d'un axe (47) situé transversalement par rapport à l'axe longitudinal de la jambe.

2. Table selon la revendication 1, caractérisée en ce que le verrou (48) est pourvu d'un bouton-poussoir et d'un nez d'encliquetage (49).

3. Table selon la revendication 2, caractérisée en ce qu'en actionnant le bouton-poussoir le nez d'encliquetage (49) peut être dégagé ou encliqueté dans les points d'encliquetage formés comme alésages (58).

4. Table selon la revendication 3, caractérisée en ce qu'un dispositif d'arrêt est disposé dans le profilé en coulisse (6) dans la zone du dispositif d'encliquetage (46).

5. Table selon la revendication 4, caractérisée en ce que le dispositif d'arrêt est formé comme dispositif de serrage.

6. Table selon la revendication 5, caractérisée en ce que le profilé en coulisse (6), à son extrémité detournée de la barre oblique (5), est subdivisé en deux sections profilées réciproquement élastiques, et que des moyens sont prévus, lesquels, en écartant les sections profilées, serrent le profilé en coulisse contre le guidage à coulisse.

7. Table selon la revendication 6, caractérisée en ce qu'une des sections profilées est pourvue d'un filet (60) traversant dans lequel une vis (61) peut être vissée en direction de l'autre section profilée pour presser l'autre section profilée en l'écartant de la première.

8. Table selon la revendication 7, caractérisée en ce que la vis (61) présente une tête de vis moyennant laquelle elle peut être serrée ou desserrée de l'extérieur ou moyen d'une clé à vis à travers un alésage (59) dans le profilé en coulisse (6).

9. Table selon l'une quelconque des revendications précédentes, la table présentant deux supports (4, 12) qui sont reliés entre eux par un châssis (18).

10. Table selon la revendication 9, caractérisée par un plateau de table angulaire (2) des cornières d'emboîtement (20) étant prévues dans le châssis (18), dont la forme angulaire correspond aux plateaux de table (2).

11. Table selon la revendication 10, caractérisée en ce que le châssis (18) consiste en profilés extrudés.

12. Table selon l'une quelconque des revendications 9, 10 ou 11, caractérisée en ce que le châssis présente des rainures de réception (19, 21) pour recevoir diverses pièces à rapporter (22, 24, 30).

13. Table selon la revendication 12, caractérisée en ce que des brides (22) s'engagent dans les rainures de réception, auxquelles le plateau de table (2) peut être vissé.

14. Table selon la revendication 12, caractérisée en ce que des patins (24) s'engagent dans les rainures de réception, qui portent en partie des équerres (26) fixés au plateau de table (2), qui à leur tour portent des pièces d'habillage (28).

15. Table selon la revendication 12, caractérisée en ce que des profilés pour câbles (30) s'engagent dans les rainures de réception, qui sont adaptés pour recevoir des câbles ou des pièces semblables.

16. Table selon la revendication 15, caractérisée en ce que les profilés sont en plastique régénéré.

17. Table selon l'une quelconque des revendications précédentes, caractérisée en ce que le ou les supports (4, 12) et la ou les jambes (7) présentent des échancrures (11) qui servent à la réception de câbles ou de pièces semblables.

18. Table selon la revendication 17, caractérisée en ce que les échancrures (11) sont pourvues de couvercles (32, 34).

19. Table selon la revendication 18, caractérisée en ce que les couvercles (32, 34) peuvent être montés et démontés sans outillage.

20. Table selon la revendication 18, caractérisée en ce que les couvercles (32, 34) peuvent être adaptés selon le réglage en hauteur de la jambe (7).

21. Table selon la revendication 19 et/ou 20, caractérisée en ce que les couvercles (32, 34) peuvent être agrafés dans ou sur les échancrures (11).

22. Table selon l'une quelconque des revendications précédentes, caractérisée en ce que les jambes (7) présentent à l'extrémité supérieure sur l'avant des capuchons de protection (28) en une ou plusieurs parties.

23. Table selon l'une quelconque des revendications précédentes, caractérisée en ce que les jambes (7), qui sont formées comme profilés extrudés ou roulés, présentent des profilés d'emboîtement (98) pouvant être raccordés à celles-ci pour la fixation des pieds.

24. Table selon la revendication 22, caractérisée en ce que les profilés d'emboîtement sont pourvus de filets (100, 101, 102) pour la fixation des pieds.

25. Table selon l'une quelconque des revendications précédentes, caractérisée en ce que le ou les support(s) (4, 12) et son ou leurs couvercle(s) présentent des dispositifs de rallongement pour recevoir un accouplement de table (76) pour le raccordement à une table supplémentaire.

26. Système de table consistant en une ou plusieurs tables conformément à l'une ou plusieurs des revendications 1 à 25, caractérisé en ce que les tables sont raccordées à un accouplement de table (76) pour former un raccordement de tables de hauteur différente.

27. Système de table selon la revendication 26, caractérisé en ce que l'accouplement de table (76) consiste en deux sections de rallongement (78) et une section médiane (80) située entre elles.

28. Système de table selon la revendication 27, caractérisé en ce que la section médiane porte une assiette (82).

29. Système de table selon l'une quelconque des revendications 27 ou 28, caractérisé en ce que les sections de rallongement (78) sont formées pour être fixées directement au support (4, 12) ou directement au plateau de table (2).

30. Système de table selon l'une quelconque des revendications précédentes, caractérisé en ce que certains plateaux de table présentent sur leur face inférieure des adaptateurs (92) auxquels sont associées des colonnes (94) s'étendant autour et par-dessus les plateaux de table, qui portent des consoles (96) ou des éléments semblables.
